# EUROPÄISCHE PATENTSCHRIFT

(11) **EP 3 421 728 B1**
(45) Veröffentlichungstag und Bekanntmachung des Hinweises auf die Patenterteilung: **29.09.2021**
(21) Anmeldenummer: 18180501.1
(22) Anmeldetag: 28.06.2018
(51) Int. Cl.: F01D 9/04, F01D 17/16, F01D 25/24

(54) **VERFAHREN ZUR ANPASSUNG EINES TURBOLADERS SOWIE EINES STATIONÄRMOTORSYSTEMS SOWIE TURBOLADER UND STATIONÄRMOTORSYSTEM**
STATIONARY MOTOR SYSTEM AND TURBOCHARGER AND METHOD FOR ADAPTING A TURBOCHARGER AND A STATIONARY MOTOR SYSTEM
PROCÉDÉ D'ADAPTATION D'UN TURBOCOMPRESSEUR AINSI QUE D'UN SYSTÈME DE MOTEUR STATIONNAIRE AINSI QUE TURBOCOMPRESSEUR ET SYSTÈME DE MOTEUR STATIONNAIRE

(30) Priorität: 28.06.2017 DE 102017114397
(43) Veröffentlichungstag der Anmeldung: 02.01.2019
(73) Patentinhaber: 2G Energy AG, 48619 Heek (DE)
(72) Erfinder: GEBING, Christian, 48691 Vreden (DE)
(74) Vertreter: Wischmeyer, André

(56) Entgegenhaltungen:
- EP-A1- 2 733 311
- DE-A1- 19 703 033
- DE-A1-102010 064 047

## Beschreibung

Die Erfindung betrifft ein Verfahren zur Anpassung eines für einen Betrieb in einem ersten Betriebspunkt ausgelegten Turboladers zur Verwendung in einem für einen ersten Betriebspunkt ausgelegten Stationärmotorsystem, wobei der Turbolader eine Turbine, umfassend ein Turbinenrad und ein Turbinengehäuse, und einen Verdichter aufweist. Weiterhin umfasst die Erfindung ein Verfahren zur Optimierung eines für einen ersten Betriebspunktes ausgelegten Stationärmotorsystems, insbesondere eines Blockheizkraftwerkes, mit zumindest einem Motor und einem Turbolader.

Ebenfalls umfasst die Erfindung einen Turbolader, insbesondere zur Verwendung in einem Stationärmotorsystem, wobei der Turbolader eine Turbine, umfassend ein Turbinenrad und ein Turbinengehäuse, und einen Verdichter aufweist.

Schließlich umfasst die Erfindung ein Stationärmotorsystem, insbesondere eines Blockheizkraftwerkes, mit zumindest einem Motor und einem Turbolader.

Turbolader können als fertige Turbolader bezogen werden. Turbolader weisen einen Verdichter auf, der bei einer bestimmten Verdichterdrehzahl einen bestimmten Luftmassenstrom auf einen bestimmten Druck bringt bzw. den Druck um einen bestimmten Faktor, das Druckverhältnis, erhöht. Verdichter weisen jeweils ein Kennfeld auf, innerhalb dessen sie betreibbar sind. Innerhalb des Kennfeldes gibt es Bereiche, in denen der Verdichter besonders effizient arbeitet. Der Antrieb des Verdichters erfolgt in einem Turbolader durch einen Gasstrom, der die Turbine des Turboladers durchströmt. Dieser Gasstrom ist häufig der Abgasstrom eines Motors.

Für Turbolader, insbesondere für Motoren bis ca. 300 kW, werden gegossene Turbinengehäusen verwendet. Diese werden in großer Stückzahl hergestellt. Aus der Gehäuseform resultiert jedoch ein bestimmter Betriebspunkt bei bestimmten Abgasstrombedingungen. Dieser Betriebspunkt zeichnet sich zum Beispiel durch eine bestimmte Förderleistung, eine bestimmte Drehzahl oder einen bestimmten Wirkungsgrad aus. Wenn ein anderer Betriebspunkt gewünscht ist, kann beispielsweise ein anderer Turbolader verwendet werden. Falls kein anderer, von den jeweiligen Herstellern angebotener Turbolader verwendet werden kann, muss dieser neu konstruiert werden. Dies ist bei den bestehenden Turbolader für Motoren in ein Leistungsbereich bis ca. 300 kW bisher regelmäßig der Fall. Hierzu müssen neue Gussformen für zumindest das Turbinengehäuse erstellt werden. Für kleine Stückzahlen ist dies jedoch wenig praktikabel. Es ergeben sich regelmäßig lange Vorlaufzeiten, da das Erstellen neuer Gussformen zeitaufwendig ist und die neu konstruierten Turbolader zunächst ausgetestet werden müssen. Zudem führt der mit dem vorbeschriebenen Vorgehen einhergehende Aufwand für die Erstellung neuer Gussformen sowie nachfolgende Tests regelmäßig zu signifikanten Kostensteigerungen für die nur in geringen Stückzahlen zu fertigenden Turbolader.

Neben Turboladern mit gegossenen Gehäuseformen, die auf einen bestimmten Betriebspunkt bei bestimmten Abgasstrombedingungen ausgelegt sind, sind mit Leitschaufeln versehene Turbolader aus dem Stand der Technik bekannt. EP 2 733 311 A1 zeigt einen Düsenring mit Leitschaufeln sowie einen mit entsprechenden Leitschaufeln auf der Turbinenseite ausgestatteten Turbolader. DE 197 03 033 A1 zeigt ebenfalls einen auf der Turbinenseite mit Leitschaufeln versehen Abgasturbolader. DE 10 2010 064 047 A1 zeigt einen Turbolader, der sowohl auf der Turbinen- als auch auf der Verdichterseite mit entsprechenden Leitschaufeln versehen ist.

Aufgabe der vorliegenden Erfindung ist es, ein Verfahren bereitzustellen um einen vorhandenen, betriebsfähigen Turbolader ohne Leitschaufeln auf einen bestimmten Betriebszustand hin anzupassen. Ebenfalls ist es Aufgabe der vorliegenden Erfindung, ein Verfahren zur Optimierung eines Stationärmotorsystems mit einen entsprechenden vorhandenen, betriebsbereiten Turbolader ohne Leitschaufeln bereitzustellen. Weiterhin ist es Aufgabe der vorliegenden Erfindung einen Turbolader bereitzustellen, der auf schnelle und einfache Weise auf bestimmte Bedingungen ausgelegt wurde. Ebenfalls ist es Aufgabe der vorliegenden Erfindung, ein auf bestimmte Bedingungen, insbesondere am Aufstellort, angepasstes Stationärmotorsystem bereitzustellen.

Die Aufgabe wird erfindungsgemäß durch ein Verfahren gemäß Anspruch 1, ein Verfahren gemäß Anspruch 7, sowie einen Turbolader nach Anspruch 9 sowie durch ein Stationärmotorsystem gemäß Anspruch 15 oder Anspruch 1 gelöst. Vorteilhafte Ausgestaltungen finden sich in den auf diese Ansprüche rückbezogenen Unteransprüchen sowie der nachfolgenden Beschreibung.

Erfindungsgemäß wird der Turbolader, der für Motoren einer Leistung bis 300 kW verwendbar ist, angepasst, indem am Turbinengehäuse innenseitig Material entfernt wird, um Raum für die Aufnahme von Leitschaufeln zu schaffen, Leitschaufeln in das Turbinengehäuse eingebracht werden und anschließend der Turbolader montiert wird.

Beim erfindungsgemäßen Verfahren wird am Turbinengehäuse Material entfernt. Über den dabei geschaffenen Raum können Leitschaufeln in das Turbinengehäuse eingebracht werden. Hierdurch wird der Betriebspunkt der Turbine und damit der Betriebspunkt des Turboladers verändert. Anschließend wird der Turbolader mit dem entsprechend modifizierten Turbinengehäuse und den in das Turbinengehäuse eingebrachten Leitschaufeln montiert. Dies geschieht üblicherweise, indem das Turbinengehäuse mit den anderen Teilen des Turboladers zum Turbolader montiert wird. Ein derart ausgebildeter Turbolader muss nur noch deutlich weniger ausführlich getestet werden, da wesentliche Elemente, insbesondere auf der Abgasseite, bereits getestet wurden. Die Elemente auf der Verdichterseite zur Frischluftzufuhr werden durch das Verfahren nicht berührt. Der angepasste Turbolader kann somit schneller und insgesamt deutlich günstiger zur Verfügung gestellt werden.

Vorzugsweise werden die Leitschaufeln in einem Bereich in Strömungsrichtung vor dem Turbinenrad in das Turbinengehäuse eingebracht. Die Leitschaufeln können hier einen Gasstrom, insbesondere Abgase, gezielt auf das Turbinenrad leiten. Hierdurch kann der Betriebspunkt der Turbine und somit des Turboladers angepasst werden.

Vorteilhafterweise wird die Anordnung der Leitschaufeln in Abhängigkeit der Position relativ zu einem Schneckengang des Turbinengehäuses gestaltet. Das Turbinengehäuse weist in der Regel einen Schneckengang auf, bei dem der Querschnitt vom Eintritt in das Turbinengehäuse im Wesentlichen immer weiter verkleinert wird, um eine gleichmäßige Strömungsgeschwindigkeit des Gasstromes im Schneckengang trotz des Durchtretens eines Teilstroms des Gasstromes in Richtung des Turbinenrades zu gewährleisten. Der Schneckengang kann dabei auch eine oder mehrere Abschnittsweise Aufweitungen aufweisen. Durch eine entsprechend angepasste Verteilung bzw. eine angepasste Geometrie der Leitschaufeln in Abhängigkeit ihrer Position relativ zum Schneckengang und somit insbesondere in Umfangsrichtung um die Achse der Welle können Änderungen des notwendigen Querschnittsverlaufs des Schneckengangs in Folge der Nachbearbeitung oder Abweichungen vom idealen Verlauf der Querschnittsänderung im Schneckengang berücksichtigt werden. Hierdurch kann die Anpassung des Turboladers verbessert erfolgen.

Bevorzugt wird ein Düsenring auf der im montierten Zustand dem Verdichter zugewandten Seiten des Turbinengehäuses in das Turbinengehäuse eingebracht. Der Düsenring ist hierbei ein Bauteil, das zumindest ein Stützelement sowie daran angeordnete Leitschaufeln umfasst. Die Verwendung eines Düsenringes ermöglicht es, die Leitschaufeln besonders einfach in das nachbearbeitete Turbinengehäuse einzubringen. Mit Vorteil erfolgt diese Einbringung von Seiten einer im montierten Zustand dem Verdichter zugewandten Seite des Turbinengehäuses. Der Düsenring und das Turbinengehäuse können hierbei mit einer Presspassung ausgeführt werden, so dass der Düsenring das Turbinengehäuse kraftschlüssig gehalten werden kann. Alternativ können der Düsenring und das Turbinengehäuse eine Spielpassung zueinander aufweisen. Dann wird der Düsenring formschlüssig im Turbinengehäuse festgelegt. Die Festlegung erfolgt dabei vorzugsweise durch andere Teile des Turboladers, wie den Verdichter oder einen zwischen Verdichter und Turbine angeordneten Lagerstock. So kann eine Festlegung des Düsenringes innerhalb des Turboladers auf besonders einfache Weise realisiert werden. Hierdurch ist die Anpassung des Stationärmotorsystems an einen zweiten Betriebspunkt auf besonders einfache Weise möglich.

Besonders vorteilhaft wird der Düsenring verdrehsicher im Turbinengehäuse festgelegt. Hierdurch kann die Ausrichtung des Düsenrings bzw. der am Düsenring festgelegten Leitschaufeln im Turbinengehäuse gewährleistet werden. Dies erhöht die Betriebssicherheit des Turboladers und vereinfacht die Anpassung.

Vorzugsweise erfolgt eine Auslegung des anzupassenden Turboladers, bei der besonders vorzugsweise überprüft wird, dass die Strömungsgeschwindigkeiten im Turbolader unterhalb der Schallgeschwindigkeit liegen. Hierzu werden die Zusammensetzung und Temperatur des Gasstroms bestimmt. Damit kann die entsprechende Schallgeschwindigkeit innerhalb dieses Gasstromes bestimmt werden. Anschließend wird bei der Auslegung in jeden relevanten Querschnitt der Volumenstrom und somit die Strömungsgeschwindigkeit in diesem Querschnitt bestimmt. Anschließend wird überprüft, ob die so berechnete Strömungsgeschwindigkeit unterhalb der Schallgeschwindigkeit des Gasstromes liegt. Wenn die Strömungsgeschwindigkeit im Turbolader die Schallgeschwindigkeit des Gasgemisches übersteigt, sind die Auslegungsmethoden nicht länger verwendbar. Dann ist unter Umständen der gewünschte Betriebspunkt nicht mit diesem Turbolader erreichbar. Entweder muss dann ein anderer Turbolader als Ausgangspunkt für die Anpassung verwendet werden oder als zweiter Betriebspunkt ein vom ursprünglich angedachten Betriebspunkt abweichender Betriebspunkt gewählt werden.

Die Erfindung wird auch durch ein Verfahren verwirklicht, bei dem ein für einen ersten Betriebspunkt ausgelegtes Stationärmotorsystem, insbesondere eines Blockheizkraftwerkes, umfassend zumindest einen Motor und einen Turbolader, für einen Betrieb in einem zweiten Betriebspunkt angepasst wird, indem der Turbolader wie vor- oder nachbeschrieben angepasst wird. Stationärmotorsysteme werden üblicherweise bei einem definierten Betriebspunkt betrieben und können, anders als beispielsweise Fahrzeugmotorsysteme, auf den gewünschten Betriebspunkt hin ausgelegt werden. Beispielsweise ist in diesem Betriebspunkt eine bestimmte Leistung vom Stationärmotorsystem gefordert. Die Komponenten des Stationärmotorsystems, insbesondere der Turbolader, können entsprechend ausgelegt werden, um beispielsweise in diesem Betriebspunkt einen hohen Wirkungsgrad aufzuweisen. Durch die einfache und kostengünstige Anpassung des Turboladers kommen auch dem erfindungsgemäßen Stationärmotorsystem, dessen Motor eine Leistung bis 300 kW aufweist, die entsprechenden Vorteile zu.

Bevorzugt ist die Anordnung der Leitschaufeln in Abhängigkeit von zumindest einem Betriebsparameter des Stationärmotorsystems am Aufstellungsort gewählt. Die sich in Abhängigkeit des Aufstellungsortes ändernden Betriebsparameter können beispielsweise die am Aufstellungsort zur Verfügung zu stellende Leistung des Stationärmotorsystems, der dort zur Verfügung stehende Treibstoff bzw. die Treibstoffzusammensetzung, der Luftdruck, Temperatur, der geforderte Wirkungsgrad des Stationärmotorsystems, oder einzuhaltende Emissionsgrenzwerte sein. Da ein Stationärmotor an einem bestimmten Aufstellungspunkt aufgestellt wird, kann eine Anpassung des Stationärmotorsystems von dem ersten Betriebspunkt mit einem nicht nach dem Verfahren bearbeiteten und insofern unbearbeiteten Turbolader auf einen zweiten Betriebspunkt, der spezifisch für den Aufstellungsort ist, angepasst werden. Durch diese Anpassung des Stationärmotorsystems kann der Betrieb eines solchen Systems am Aufstellungsort unter Umständen überhaupt erst ermöglicht oder zumindest wirtschaftlicher gestaltet werden. Sofern das Stationärmotorsystem mit dem unbearbeiteten Turbolader an dem vorgesehenen Aufstellungsort nicht laufen würde, würde es sich nicht um die Anpassung an einen zweiten Betriebspunkt sondern entsprechend um eine Systemoptimierung für einen Betrieb in einem ersten Betriebspunkt handeln.

Besonders vorteilhaft wird ein Verdichtungsverhältnis des Verdichters in Abhängigkeit von Umgebungsbedingungen, insbesondere des Luftdrucks, am Aufstellungsort des Stationärmotors festgelegt. Der Motor des Stationärmotorsystems soll mit einem bestimmten Ladedruck betrieben werden. Der Ladedruck wird vom Verdichter des Turboladers bereitgestellt, der ein bestimmtes Verdichtungsverhältnis aufweist. Wenn das Motorsystem und der Turbolader für einen Betrieb bei Normaldruck ausgelegt sind, kann es bei einem Betrieb des Motorsystems bei einem anderen Luftdruck, beispielsweise in Folge einer Aufstellung in höheren Lagen, bei gleichbleibendem Verdichtungsverhältnis zu niedrigeren Ladedrücken kommen. Als Folge davon sind eine geringere Leistung, ein anderer Wirkungsgrad und/oder andere Abgaszusammensetzungen des Stationärmotorsystems denkbar. Wenn die Umgebungsbedingungen am Aufstellungsort bekannt sind, kann über ein Verdichterkennfeld des Verdichters aus dem gewünschten Druckverhältnis zwischen Umgebungsdruck und Ladedruck und dem erforderlichen Ladeluftstrom eine Solldrehzahl eines Verdichterrades bestimmt werden. Da bei Turboladern üblicherweise das Verdichterrad über eine Welle mit dem Turbinenrad verbunden ist, ist somit auch die Solldrehzahl des Turbinenrades festgelegt. Aus den Abmessungen des Turbinenrades ergibt sich somit eine gewünschte Umfangsgeschwindigkeit des Turbinenrades. Aus dem Abgasvolumenstrom des Motors im geplanten Motorbetriebspunkt und der Solldrehzahl des Turbinenrades bzw. der Umfangsgeschwindigkeit des Turbinenrades lässt sich so die notwendige Geschwindigkeit des Abgasstroms in der Turbine des Turboladers berechnen. Diese kann durch eine Anpassung der Durchtrittsfläche in der Turbine bzw. im Turbinengehäuse erreicht werden. Erfindungsgemäß wird die Durchtrittsfläche durch das Einbringen von Leitschaufeln in das Turbinengehäuse angepasst. Somit kann das Stationärmotorsystem optimal auf einen insbesondere weiteren, vom gegebenenfalls vorhandenen ursprünglichen Betriebspunkt des Stationärmotorsystems abweichenden Betriebspunkt angepasst werden.

Wenn das Stationärmotorsystem bereits mit einem montierten Turbolader geliefert wird, wird im Verfahren der Turbolader vom Stationärmotorsystem demontiert. Von dem so demontierten Turbolader oder von einem separat bezogenen, aber betriebsfertig zusammengebauten Turbolader wird anschließend das Turbinengehäuse entfernt.

Gelöst wird die eingangs gestellte Aufgabe auch mit einem erfindungsgemäßen Turbolader, bei dem in dem nachträglich bearbeiteten Turbinengehäuse eines ansonsten betriebsfähigen Turboladers nachträglich eingebrachte und insbesondere unbeweglich festgelegte Leitschaufeln angeordnet sind. Durch diese nachträglich in ein nachträglich bearbeitetes Turbinengehäuse eingebrachten Leitschaufeln ist der Turbolader an einen anderen als den ursprünglichen Betriebspunkt angepasst. Die Anpassung kann so auf eine einfache Art und Weise nachträglich erfolgen.

Insbesondere ist ein erfindungsgemäßer Turbolader wie vor- oder nachbeschrieben mittels des beschriebenen erfindungsgemäßen Verfahrens angepasst.

Mit Vorteil sind die Leitschaufeln in einem Bereich in Strömungsrichtung vor dem Turbinenrad in dem Turbolader angeordnet. Durch die Anordnung in Strömungsrichtung vor dem Turbinenrad ist sichergestellt, dass die Leitschaufeln den Abgasstrom gezielt in der gewünschten Weise auf das Turbinenrad der Turbine leiten.

Erfindungsgemäß ist eine Leitschaufel an einem jeweiligen Stützelement festgelegt und bildet mit diesem Stützelement zusammen einen Düsenring aus. Ein Düsenring kann hierbei mehr als ein Stützelement mit daran angeordneten Leitschaufeln umfassen. Die Anordnung der Leitschaufeln an einem Stützelement vereinfacht das Erstellen eines Düsenrings und das Einbringen der Leitschaufeln in das Turbinengehäuse des Turboladers. Die Leitschaufeln sind im Turbinengehäuse mit verbesserter Sicherheit festgelegt. Dies verbessert die Betriebssicherheit des Turboladers im neuen Betriebspunkt.

Weiter erfindungsgemäß sind die Leitschaufeln in einer Richtung parallel zu einer Längsmittelachse des Turboladers erstreckt an dem Stützelement festgelegt. Durch diese Anordnung können die Leitschaufeln in einen Strömungskanal im Turbolader hineinragen, ohne dass der Strömungskanal durch Stützelemente verändert wird. Eine Änderung des Strömungskanalquerschnitts erfolgt somit ausschließlich durch die Leitschaufeln. Dies ermöglicht eine einfache Anpassung des Turboladers auf einen neuen Betriebspunkt. Dabei ist die Erstreckung des Stützelementes in eine Richtung parallel zur Längsmittelachse des Turboladers mindestens so groß wie die Erstreckung der Leitschaufeln in eine Richtung parallel zur Längsmittelachse des Turboladers. Somit ist im Düsenring das Stützelement breiter als die Leitschaufeln. Hierdurch kann der Düsenring sicher am Turbinengehäuse festgelegt werden. Die Betriebssicherheit des Turboladers wird verbessert.

Vorzugsweise ist das Verhältnis aus Durchmesser des Düsenrings und Breite des Düsenrings kleiner als drei. Hierdurch ist sichergestellt, dass der Düsenring im Verhältnis zum Durchmesser des Düsenrings eine ausreichende Breite aufweist, um sicher im Turbinengehäuse des Turboladers festgelegt zu werden. Der Düsenring kann hierbei einteilig oder mehrteilig ausgeführt sein. Die Mehrteilige Ausführung kann sich dabei auch auf das Stützelement des Düsenringes ersetzten. Der Düsenring bzw. das Stützelement kann dabei aus Ringsegmenten und/oder aus mehreren Ringen zusammengesetzt sein. Hierdurch wird die Betriebssicherheit des Turboladers erhöht.

In einer bevorzugten Ausführungsform ist eine an einem jeweiligen Stützelement festgelegte Leitschaufel einstückig mit diesem ausgebildet. Festgelegt bedeutet hierbei, dass die Leitschaufel mit dem Stützelement insbesondere lösbar verbunden ist. In einer einstückigen Ausformung wird der Düsenring mit den Leitschaufeln aus einem Werkstück gefertigt. Somit werden eine hohe Haltbarkeit des Düsenrings im Turbolader und damit eine hohe Betriebssicherheit sichergesellt.

In einer alternativen Ausgestaltung sind die Leitschaufeln und das Stützelement voneinander trennbar und eine einzelne Leitschaufel weist mindestens eine Anformung auf, wobei das Turbinengehäuse eine die mindestens eine Anformung der Leitschaufel aufnehmende Ausnehmung aufweist. Hierdurch können die Leitschaufeln sehr kompakt in das Turbinengehäuse eingebracht werden. Die an der Innenseite des Turbinengehäuses zu entfernende Materialmenge wird durch ein solches Vorgehen minimiert. Auch bei einem geringen zur Verfügung stehenden Bauraum kann so eine entsprechende Anpassung des Turboladers erfolgen.

Besonders bevorzugt weisen die Leitschaufeln mindestens zwei insbesondere an gegenüberliegenden Seiten der Leitschaufeln angeordnete Anformungen auf. Somit können die Leitschaufeln verdrehsicher und beidseitig abgestützt in das Turbinengehäuse eingebracht werden. Bevorzugt weist der Turbolader ein Stützelement auf, das mindestens eine Anformung der eine Leitschaufel aufnehmenden Ausnehmung aufweist. Hierdurch können die Leitschaufeln vereinfacht in das Turbinengehäuse eingebracht und mittels des Stützelementes in dem Turbinengehäuse festgelegt werden.

In einer bevorzugten Ausführungsform sind die Anformungen der Leitschaufeln unrund. Durch eine unrunde Ausführung der Anformungen können die Leitschaufeln gegen ein Verdrehen gesichert in das Turbinengehäuse eingebracht werden. Mit Vorteil ist das Stützelement als Ring ausgebildet. Ein einzelner Ring als Stützelement ist besonders stabil und kann einfach in das Turbinengehäuse eingebracht werden. Bevorzugt weist der Düsenring eine Verdrehsicherung auf, über die er verdrehsicher im Turbinengehäuse festgelegt werden kann. Hierdurch kann die Ausrichtung der Leitschaufeln im Turbinengehäuse festgelegt und so zuverlässig an einen alternativen Betriebspunkt angepasst werden.

Vorteilhafterweise ist die Anordnung der Leitschaufeln als Funktion der Position relativ zu einem Schneckengang des Turbinengehäuses angepasst. Hierdurch kann mit der Anordnung der Leitschaufeln bei Anpassen des Turboladers möglichen Abweichungen von einer idealen Schneckenganggeometrie Rechnung getragen werden. Die Anpassung des Turboladers ist somit verbessert.

Bevorzugt weist das Stützelement eine im eingebauten Zustand in radialer Richtung von der Längsmittelachse des Turboladers weg gerichtete und eine Passfläche ausbildende Schulter auf. Über eine solche Schulter kann das Stützelement präzise innerhalb des Turbinengehäuses positioniert werden. Dies ermöglicht es, eine sichere Anpassung des Turboladers zu realisieren. So wird beispielsweise beim Zusammenbau des Turboladers durch die Passfläche erreicht, dass die Leitschaufeln weit genug in den Strömungskanal des Turbinengehäuses bzw. des Turboladers hineinragen, ohne beim Zusammenbau versehentlich mit Teilen des Turboladers in Kontakt zu kommen, wodurch die Leitschaufeln beschädigt werden könnten.

Besonders bevorzugt weist das Turbinengehäuse eine zur Passfläche des Stützelementes korrespondieren Gehäusepassfläche auf. Das Zusammenspiel aus Passfläche des Stützelementes und Gehäusepassfläche verbessert noch einmal die Möglichkeit der Positionierung des Stützelementes innerhalb des Turbinengehäuses. Somit kann eine Anpassung des Turboladers besonders zuverlässig durchgeführt werden.

In einer besonders bevorzugten Ausgestaltung weist das Stützelement mehrere Passflächen ausbildende Schultern auf. Insbesondere können zwischen diesen Schultern Schrauben zum Festlegen des Düsenringes bzw. zur Montage des Turbinengehäuses am Turbolader hindurchgeführt werden. Somit ermöglicht eine Ausgestaltung des Stützelementes mit mehreren Passflächen den Einbau eines Düsenringes auch bei begrenztem zur Verfügung stehendem Bauraum innerhalb des Turbinengehäuses.

In einer bevorzugten Ausführung weist das Stützelement einen mit Bohrung versehenen Flansch zur Festlegung des Stützelementes am Turbinengehäuse auf. Durch einen am Stützelement vorgesehenen Flansch kann das Stützelement auf einfache Weise am Turbinengehäuse eingebracht und fixiert werden. Insbesondere ermöglicht eine Fixierung über einen Flansch mit Bohrungen eine verdrehsichere Anordnung des Düsenrings und der am Düsenring angeordneten Leitschaufeln im Turbinengehäuse. Dies ermöglicht eine zuverlässige Anpassung des Turboladers an einen alternativen Betriebspunkt.

Ebenfalls wird die eingangs gestellte Aufgabe gelöst durch Stationärmotorsystem, welches zumindest einen Motor und zumindest einen Turbolader aufweist, wobei der Turbolader wie vor oder nachbeschriebenen erfindungsgemäß ausgebildet ist. Die mit diesen Ausbildungen einhergehenden Vorteile kommen ebenfalls dem erfindungsgemäßen Stationärmotorsystem zu.

Schließlich wird die eingangs gestellte Aufgabe gelöst durch ein Stationärmotorsystem, welches nach dem vor- und/oder nachbeschriebenen erfindungsgemäßen Verfahren angepasst ist. Die mit dem erfindungsgemäßen Anpassen einhergehenden Vorteile kommen ebenfalls dem erfindungsgemäßen Stationärmotorsystem zu.

Nachfolgend werden gleichwirkende Elemente der Erfindung mit einer einheitlichen Bezugsziffer versehen, sofern dieses sinnvoll ist. Die nachfolgend beschriebenen Merkmale der Ausführungsbeispiele können auch in anderen Merkmalskombinationen als dargestellt und in Kombination mit den Merkmalen eines der unabhängigen Ansprüche Gegenstand der Erfindung sein.

In den schematischen Abbildungen zeigt:
- Fig. 1: einen Schnitt durch einen Turbolader, ausgelegt für den Betrieb in einem ersten Betriebspunkt,
- Fig. 2: einen Schnitt durch einen Turbolader mit eingebrachten Leitschaufeln, ausgelegt für einen Betrieb in einem zweiten Betriebspunkt,
- Fig. 3: eine schematische Darstellung eines Verfahrens zur Anpassung eines Turboladers,
- Fig. 4: eine schematische Darstellung eines Verfahrens zur Auslegung eines Turboladers eines Stationärmotorsystems für einen Betrieb in einem zweiten Betriebspunkt,
- Fig. 5: ein Verfahrensdiagramm zur Bestimmung der Anordnung der Leitschaufeln in einem Turbinengehäuse,
- Fig. 6: ein Turbinengehäuse mit eingebrachten Leitschaufeln für einen Betrieb eines Turboladers in einem zweiten Betriebspunkt,
- Fig. 7: einen Schnitt durch ein Turbinengehäuse nach Fig.6 in einer die Längsmittelachse des Turboladers enthaltenen Ebene,
- Fig. 8: einen Schnitt durch ein Turbinengehäuse nach Fig. 6 in einer senkrecht zur Längsmittelachse des Turboladers ausgerichteten Ebene,
- Fig. 9: einen Düsenring mit Stützelement und Leitschaufeln,
- Fig. 10: eine weitere Ausführungsform eines Turbinengehäuses mit eingebrachtem Düsenring mit Passfläche und Flansch,
- Fig. 11: ein Düsenring mit Passfläche und Flansch nach Fig. 10,
- Fig. 12: eine weitere Ausführungsform eines Düsenringes mit einem Flansch,
- Fig. 13: eine weitere Ausführungsform eines Düsenringes, der von einer dem Verdichter abgewandten Seite des Turbinengehäuse in das Turbinengehäuse einbringbar ist,
- Fig. 14: eine weitere Ausführungsform eines Düsenringes mit mehreren Schultern und Passflächen,
- Fig. 15: ein Stützelement zur Aufnahme einzelner, trennbarer Leitschaufeln,
- Fig. 16: eine einzelne Leitschaufel zur Verwendung mit Stützelement nach Fig. 15.

Fig. 1 zeigt einen Schnitt durch einen Turbolader 2, der für einen Betrieb in einem ersten Betriebspunkt ausgelegt ist. Der Turbolader 2 weist eine Turbine 4 und einen Verdichter 6 auf. Die Turbine 4 umfasst ein Turbinenrad 8 und ein Turbinengehäuse 10. Das Turbinenrad 8 ist über eine Welle mit einem Verdichterrad verbunden. Die Welle ist in einem Lagerstock gelagert, an dem ein Verdichtergehäuse und das Turbinengehäuse 10 angeordnet sind.

Fig. 2 zeigt einen Turbolader 2, der erfindungsgemäß für einen Betrieb in einem zweiten Betriebspunkt angepasst ist. Am Turbinengehäuse 10 ist innenseitig Material entfernt worden. In das Turbinengehäuse 10 ist ein Düsenring 12, umfassend ein Stützelement 14 und Leitschaufeln 16, eingebracht. Das Turbinengehäuse 10 ist gegen den Lagerstock des Turboladers 2 montiert.

Fig. 3 zeigt ein Ablaufdiagramm der Bearbeitung eines Turboladers 2 zur Anpassung des Turboladers für einen Betrieb in einem alternativen Betriebspunkt. Das Anpassungsverfahren umfasst die Schritte einer Demontage des Turbinengehäuses 10 und die Bearbeitung des Turbinengehäuses 10 durch Entfernen von Material innenseitig am Turbinengehäuse 10. Anschließend wird ein Düsenring 12 in das Turbinengehäuse 10 eingebracht. Der in das Turbinengehäuse 10 eingebrachte Düsenring 12 kann anschließend nachbearbeitet werden. Nach einer Reinigung des Turbinengehäuses 10 wird das Turbinengehäuse 10 wieder zum Turbolader 2 zusammengesetzt und der Turbolader 2 am Motor verbaut. Nicht dargestellt ist die nachfolgend beschriebene Auslegung des Turboladers und des Systems.

Fig. 4 zeigt ein Verfahren zur Auslegung der Anordnung der Leitschaufeln 16 im Turbinengehäuse 10 des Turboladers für einen Betrieb in einem Stationärmotorsystem in Abhängigkeit von Betriebsparametern des Motors bzw. des Stationärmotorsystems. Entsprechend erfolgt eine Anpassung des Stationärmotorsystems. Aus den Abmessungen des Turbinengehäuses 10 ergeben sich die möglichen Abmessungen für einen Düsenring 12. Die Abgastemperaturen des Motors im Turbolader 2 werden für die Auswahl des Materials des Düsenrings 12 herangezogen. Anschließend werden wesentliche Parameter des Motorbetriebs wie der notwendige Ladedruck, der notwendige Frischluftmassenzustrom, die Abgastemperatur sowie der Abgasmassenstrom bestimmt. Hieraus ergeben sich die Sollparameter des Stationärmotorsystems und insbesondere des Turboladers 2. Diese umfassen insbesondere die Solldrehzahl des Turbinenrades 8 bzw. des Verdichterrades. In einem folgenden Prozess wird die Geometrie der Leitschaufeln 16 sowie die Anordnung der Leitschaufeln 16 im Turbinengehäuse 10 bestimmt. Anschließend wird überprüft, ob die erreichten Istwerte den Sollwerten entsprechen. Wenn der entsprechende Ladedruck und Ladeluftmassenstrom erreicht wird, ist die Auslegung beendet. Andernfalls wird eine neue Berechnung der Geometrie der Leitschaufeln 16 durchgeführt.

Fig. 5 zeigt den Ablauf der Berechnung der Auslegung der Anordnung der Leitschaufeln 16 für die Optimierung eines Stationärmotorsystems. Aus der Zusammensetzung des Abgases und der Abgastemperatur wird die Schallgeschwindigkeit im Abgasstrom bestimmt. Aus der geforderten Leistung des Stationärmotorsystems und dem gewünschten Luftverhältnis ergibt sich der notwendige Treibstoffstrom und damit die Normvolumenstrom des Abgases. Aus dem Solldruck nach dem Verdichter und den Umgebungsbedingungen am Aufstellungsort ergibt sich das Verdichtungsverhältnis des Verdichters. Aus dem Verdichterkennfeld ergibt sich zusammen mit dem Sollverdichtermassenstrom eine Solldrehzahl des Turboladers. Weiterhin ergibt sich ein Abgasgegendruck vor der Turbine. Damit kann der Betriebsvolumenstrom des Abgases in der Turbine bestimmt werden. Aus der Umfangsgeschwindigkeit des Turbinenrades, die vom Durchmesser und der Drehzahl abhängt, ergibt sich die notwendige Anströmgeschwindigkeit. Mit dem Betriebsvolumenstrom ergibt sich daraus die Durchtrittsfläche am Einlass der Turbine. Diese Fläche wird über die Anordnung von Leitschaufeln einer gewissen Stärke und Ausrichtung innerhalb des Turbinengehäuses realisiert. Während dieser Auslegung wird an kritischen Punkten überprüft, ob die Strömungsgeschwindigkeiten unterhalb der jeweils herrschenden Schallgeschwindigkeit liegen.

Fig. 6 zeigt ein Turbinengehäuse 10 für einen Turbolader, der für einen Betrieb in einem zweiten Betriebspunkt ausgelegt ist. Im Turbinengehäuse 10 ist eine Düsenring 12 angeordnet. In Fig. 7 ist das in Fig. 6 dargestellte Turbinengehäuse 10 geschnitten dargestellt. Der Düsenring 12 stützt sich über das Stützelement 14 am nachträglich bearbeiteten Bereich des Turbinengehäuses 10 ab und zwar auf der dem Verdichter 6 zugewandten Seite des Turbinengehäuses 10. Fig. 8 zeit das Turbinengehäuse nach Fig. 6 in einer alternativen Schnittdarstellung. Hier ist ein Schneckengang 11 des Turbinengehäuses 10 erkennbar, dessen Querschnitt sich von einem Einlass des Turbinengehäuses 10 stetig verkleinert. Die Schaufeln des Düsenrings können anders als dargestellt in Umfangsrichtung insbesondere hinsichtlich Ihrer Schaufelfläche und dem Anstellwinkel variierend angeordnet werden, um dem sich verjüngenden Schneckenkanal Rechnung zu tragen. Fig. 9 zeigt den in Fig. 6, 7 und 8 verwendeten Düsenring mit den Leitschaufeln 16 und dem Stützelement 14.

Fig. 10 zeigt eine alternative Ausführungsform eines Turbinengehäuses 10 mit Düsenring 12. Der Düsenring 12 weist eine Schulter 18 mit einer Passfläche 20 auf, die an einer korrespondierenden Gehäusepassfläche 22 des Turbinengehäuses 10 anliegt. Weiterhin weist der Düsenring 12 einen Flansch 24 auf. Über den Flansch 24 kann der Düsenring 12 am Turbinengehäuse 10 festgelegt werden. Ein entsprechender Düsenring 12 ist in Fig. 11 dargestellt.

Fig. 12 zeigt eine alternative Ausführungsform eines Turbinengehäuses 10 mit einem Düsenring 12. Hier fallen Schulter 18 und Flansch 24 zur Festlegung des Düsenringes 12 am Turbinengehäuse 10 zusammen. Die Passfläche 20 wird durch den Flansch 24 ausgebildet.

Fig. 13 zeigt ein alternatives Düsenring 12 der von einer Frischluftzufuhrseite in das Turbinengehäuse 10 einbringbar ist.

Fig. 14 zeigt eine weitere Ausführungsform eines Düsenring 12. Der Düsenring 12 weist mehrere Schultern 18 sowie mehrere Passflächen 20 auf. Zwischen den einzelnen Schultern 18 bzw. Passflächen 20 sind Durchgänge vorhanden. Diese dienen der Durchführung von Schrauben zwischen den Schultern 18 bzw. den Passflächen 20. Hierdurch ist es möglich, auch bei beengten Platzverhältnissen im Turbinengehäuse 10 einen Düsenring 12 am Turbinengehäuse 10 festzulegen.

Fig. 15 zeigt ein Stützelement 14 in Form eines Ringes. Im Stützelement 14 sind Ausnehmungen 26 angeordnet. Das Stützelement 14 dient zur Aufnahme von Leitschaufeln 16, wie sie in Fig. 16 dargestellt sind. Die Leitschaufeln 16 weisen Anformungen 28 auf, die in den Ausnehmungen 26 des Stützelementes 14 Aufnahme finden können. Die auf der gegenüberliegenden Seite der Leitschaufeln 16 angeordneten Anformungen 28 können in entsprechenden Ausnehmungen im Turbinengehäuse 10 Aufnahme finden.

## Patentansprüche

1. Verfahren zur Anpassung eines für einen Betrieb in einem ersten Betriebspunkt ausgelegten Turboladers zur Verwendung in einem für einen ersten Betriebspunkt ausgelegten Stationärmotorsystem, insbesondere eines Blockheizkraftwerkes, wobei der Turbolader (2) zumindest eine Turbine (4), umfassend ein Turbinenrad (8) und ein Turbinengehäuse (10), und einen Verdichter (6) aufweist, **dadurch gekennzeichnet, dass** am Turbinengehäuse (10) des Turboladers (2) innenseitig Material entfernt wird, um Raum für die Aufnahme von Leitschaufeln (16) zu schaffen, und Leitschaufeln (16) in das Turbinengehäuse (10) eingebracht werden, sowie anschließend der Turbolader (2) montiert wird, wobei die Leitschaufeln (16) in einen Bereich in Strömungsrichtung vordem Turbinenrad (8) in das Turbinengehäuse (10) eingebracht werden und der Turbolader so für einen Betrieb in einem zweiten Betriebspunkt angepasst wird.

2. Verfahren nach Anspruch 1, **dadurch gekennzeichnet, dass** ein Düsenring (12) auf der im montierten Zustand dem Verdichter (6) zugewandten Seite des Turbinengehäuses (10) in das Turbinengehäuse (10) eingebracht wird.

3. Verfahren nach einem der vorhergehenden Ansprüche, **dadurch gekennzeichnet, dass** der Düsenring (12) verdrehsicher im Turbinengehäuse (10) festgelegt wird.

4. Verfahren nach einem der vorhergehenden Ansprüche, **dadurch gekennzeichnet, dass** eine Auslegung des anzupassenden Turboladers erfolgt und bei der Auslegung überprüft wird, dass die Strömungsgeschwindigkeiten im Turbolader (2) unterhalb der Schallgeschwindigkeiten liegen.

5. Verfahren zur Optimierung eines für einen ersten Betriebspunkt ausgelegten Stationärmotorsystems, insbesondere eines Blockheizkraftwerkes, umfassend zumindest einen Motor und zumindest einen Turbolader (2), **dadurch gekennzeichnet, dass** das Stationärmotorsystem für einen Betrieb in einem insbesondere zweiten Betriebspunkt angepasst wird, indem der Turbolader (2) nach einem Verfahren gemäß einem der Ansprüche 1 bis 4 angepasst und montiert wird.

6. Verfahren nach Anspruch 5, **dadurch gekennzeichnet, dass** die Anordnung der Leitschaufeln (16) in Abhängigkeit von zumindest einem Betriebsparameter des Stationärmotorsystems am Aufstellungsort gewählt wird, wobei insbesondere ein Verdichtungsverhältnis des Verdichters (6) in Abhängigkeit von Umgebungsbedingungen, insbesondere des Luftdrucks, am Aufstellungsort des Stationärmotorsystems festgelegt wird.

7. Turbolader zur Verwendung in einem Stationärmotorsystem, der eine Turbine (4), umfassend ein Turbinenrad (8) und ein Turbinengehäuse (10), und einen Verdichter (6) aufweist, **dadurch gekennzeichnet, dass** in das nachträglich bearbeitete Turbinengehäuse (10) eines ansonsten betriebsfähigen, für die Verwendung in einem für einen ersten Betriebspunkt ausgelegten Stationärmotorsystem ausgelegten Turboladers (2) nachgerüstete und insbesondere unbeweglich festgelegte Leitschaufeln (16) eingebracht sind, um den Turbolader (2) für einen Betrieb in einem zweiten Betriebspunkt anzupassen, wobei die Leitschaufeln (16) in einem Bereich in Strömungsrichtung vordem Turbinenrad (8) in dem Turbolader (2) angeordnet sind, wobei eine Leitschaufel (16) an einem jeweiligen Stützelement (14) festgelegt ist und mit diesem zusammen einen Düsenring (12) ausbildet, wobei die Leitschaufeln (16) in einer Richtung parallel zu einer Längsmittelachse (15) des Turboladers (2) erstreckt an dem Stützelement (14) festgelegt sind, und die Erstreckung des Stützelementes (14) in einer Richtung parallel zur Längsmittelachse (15) des Turboladers (2) mindestens so groß ist wie die Erstreckung der Leitschaufeln (16) in einer Richtung parallel zur Längsmittelachse (15) des Turboladers (2).

8. Turbolader nach Anspruch 7, **dadurch gekennzeichnet, dass** das Verhältnis aus Durchmesser des Düsenringes (12) und Breite des Düsenringes (12) kleiner als drei ist.

9. Turbolader nach Anspruch 7, **dadurch gekennzeichnet, dass** eine an einem jeweiligen Stützelement (14) festgelegte Leitschaufel (16) einstückig mit diesem ausgebildet ist.

10. Turbolader nach einem der Ansprüche 7 bis 8, **dadurch gekennzeichnet, dass** die Leitschaufeln (16) und das Stützelement (14) voneinander trennbar sind und eine einzelne Leitschaufel (16) mindestens eine Anformung (28) aufweist und das Turbinengehäuse (10) mindestens eine Anformung (28) der Leitschaufel (16) aufnehmende Ausnehmung (26) aufweist.

11. Turbolader nach einem der Ansprüche 7 bis 10, **dadurch gekennzeichnet, dass** das Stützelement (14) als Ring ausgebildet ist.

12. Turbolader nach einem der Ansprüche 7 bis 11, **dadurch gekennzeichnet, dass** das Stützelement (14) eine im eingebauten Zustand in radialer Richtung von der Längsmittelsachse (15) des Turboladers (2) weggerichtete und eine Passfläche (20) ausbildende Schulter (18) aufweist, wobei insbesondere das Turbinengehäuse (10) eine zur Passfläche (20) des Stützelementes (14) korrespondierende Gehäusepassfläche (22) aufweist, wobei insbesondere das Stützelement (14) mehrere Passflächen (20) ausbildende Schultern (18) aufweist.

13. Turbolader nach einem der Ansprüche 7 bis 12, **dadurch gekennzeichnet, dass** das Stützelement (14) einen mit Bohrungen versehenen Flansch (24) zur Festlegung des Stützelementes (14) am Turbinengehäuse (10) aufweist.

14. Turbolader nach einem der Ansprüche 7 bis 13, hergestellt nach einem Verfahren nach einem der Ansprüche 1 bis 4.

15. Stationärmotorsystem, insbesondere eines Blockheizkraftwerkes, umfassend zumindest einen Motor und zumindest einen Turbolader (2), **dadurch gekennzeichnet dass** der Turbolader (2) nach einem der Ansprüche 7 bis 14 ausgebildet ist.

16. Stationärmotorsystem nach Anspruch 15, hergestellt nach einem Verfahren gemäß einem der Ansprüche 5 oder 6.

## Claims

1. Method for adapting a turbocharger, configured for an operation in a first operating point and to be used in a stationary motor system configured for a first operating point, in particular of a combined heat and power plant, wherein the turbocharger (2) has at least one turbine (4), comprising a turbine wheel (8) and a turbine housing (10), and a compressor (6), **characterised in that** material is removed from the inside of the turbine housing (10) of the turbocharger (2) in order to make room to accommodate guide vanes (16), and guide vanes (16) are introduced into the turbine housing (10) and the turbocharger (2) is then mounted, wherein the guide vanes (16) are introduced into the turbine housing (10) in a region in the direction of flow before the turbine wheel (8) and the turbocharger is thus adapted for an operation in a second operating point.

2. Method according to claim 1, **characterised in that** a nozzle ring (12) is introduced into the turbine housing (10) on the side of the turbine housing (10) facing the compressor (6) in the mounted state.

3. Method according to any one of the preceding claims, **characterised in that** the nozzle ring (12) is fixed in a torsion-proof manner in the turbine housing (10).

4. Method according to any one of the preceding claims, **characterised in that** the turbocharger to be adapted is configured and during the configuration it is verified that the flow speeds in the turbocharger (2) are below the speeds of sound.

5. Method for optimising a stationary motor system, configured for a first operating point, in particular of a combined heat and power plant, comprising at least one motor and at least one turbocharger (2), **characterised in that** the stationary motor system is adapted for an operation in an, in particular second, operating point by the turbocharger (2) being adapted and mounted according to a method according to any one of claims 1 to 4.

6. Method according to claim 5, **characterised in that** the arrangement of the guide vanes (16) is selected as a function of at least one operating parameter of the stationary motor system at the place of installation, wherein in particular a compression ratio of the compressor (6) is determined as a function of environmental conditions, in particular of the air pressure, at the place of installation of the stationary motor system.

7. Turbocharger for use in a stationary motor system, which has a turbine (4), comprising a turbine wheel (8) and a turbine housing (10), and a compressor (6), **characterised in that** guide vanes (16), which are retrofitted and in particular immovably fixed, are introduced into the subsequently machined turbine housing (10) of an otherwise operational turbocharger (2), which is configured for use in a stationary motor system configured for a first operating point, in order to adapt the turbocharger (2) for an operation in a second operating point, wherein the guide vanes (16) are arranged in the turbocharger (2) in a region in the direction of flow before the turbine wheel (8), wherein a guide vane (16) is fixed on a respective support element (14) and, together with said support element, forms a nozzle ring (12), wherein the guide vanes (16) are fixed on the support element (14) extending in a direction parallel to a longitudinal middle axis (15) of the turbocharger (2) and the extension of the support element (14) in a direction parallel to the longitudinal middle axis (15) of the turbocharger (2) is at least as long as the extension of the guide vanes (16) in a direction parallel to the longitudinal middle axis (15) of the turbocharger (2).

8. Turbocharger according to claim 7, **characterised in that** the ratio of diameter of the nozzle ring (12) and width of the nozzle ring (12) is smaller than three.

9. Turbocharger according to claim 7, **characterised in that** a guide vane (16) fixed on a respective support element (14) is formed integrally therewith.

10. Turbocharger according to any one of claims 7 to 8, **characterised in that** the guide vanes (16) and the support element (14) are separable from one another and an individual guide vane (16) has at least one moulded portion (28) and the turbine housing (10) has at least one recess (26) receiving moulded portion (28) of the guide vane (16).

11. Turbocharger according to any one of claims 7 to 10, **characterised in that** the support element (14) is formed as a ring.

12. Turbocharger according to any one of claims 7 to 11, **characterised in that** the support element (14) has a shoulder (18) which, in the installed state, is directed away from the longitudinal middle axis (15) of the turbocharger (2) in the radial direction and forms a mating surface (20), wherein in particular the turbine housing (10) has a housing mating surface (22) corresponding to the mating surface (20) of the support element (14), wherein in particular the support element (14) has a plurality of shoulders (18) forming mating surfaces (20).

13. Turbocharger according to any one of claims 7 to 12, **characterised in that** the support element (14) has a flange (24) provided with boreholes for fixing the support element (14) to the turbine housing (10).

14. Turbocharger according to any one of claims 7 to 13, manufactured according to a method according to any one of claims 1 to 4.

15. Stationary motor system, in particular of a combined heat and power plant, comprising at least one motor and at least one turbocharger (2), **characterised in that** the turbocharger (2) is formed according to any one of claims 7 to 14.

16. Stationary motor system according to claim 15, manufactured according to a method according to any one of claims 5 or 6.

## Revendications

1. Procédé d'adaptation d'un turbocompresseur conçu pour un fonctionnement suivant un premier point de fonctionnement, ledit turbocompresseur étant destiné à l'utilisation dans un système de moteurs stationnaires conçu pour un premier point de fonctionnement, destiné en particulier à l'utilisation d'une centrale thermique en montage-bloc, où le turbocompresseur (2) présente au moins une turbine (4) comprenant une roue de turbine (8) et un carter de turbine (10), et présente un compresseur (6), **caractérisé en ce que** de la matière est enlevée de l'intérieur du carter (10) de la turbine du turbocompresseur (2), afin de créer de l'espace pour le logement d'aubes fixes (16), et des aubes fixes (16) sont introduites dans le carter (10) de la turbine, le turbocompresseur (2) étant de même monté ensuite, où les aubes fixes (16) sont introduites dans le carter (10) de la turbine, dans une zone se trouvant, dans la direction d'écoulement, en amont de la roue (8) de la turbine, et le turbocompresseur est ainsi adapté pour un fonctionnement suivant un deuxième point de fonctionnement.

2. Procédé selon la revendication 1, **caractérisé en ce qu'**une couronne directrice (12) est introduite dans le carter (10) de la turbine sur le côté du carter (10) de la turbine, côté qui, à l'état monté, est tourné vers le compresseur (6).

3. Procédé selon l'une des revendications précédentes, **caractérisé en ce que** la couronne directrice (12) est fixée dans le carter (10) de la turbine en étant à sécurité antirotation.

4. Procédé selon l'une quelconque des revendications précédentes, **caractérisé en ce qu'**une conception du turbocompresseur à adapter est mise en œuvre et, au cours de la conception, on contrôle le fait que les vitesses d'écoulement dans le turbocompresseur (2) sont inférieures aux vitesses du son.

5. Procédé d'optimisation d'un système de moteurs stationnaires, en particulier d'une centrale thermique en montage-bloc, le ledit système étant conçu pour un premier point de fonctionnement et comprenant au moins un moteur et au moins un turbocompresseur (2), **caractérisé en ce que** le système de moteurs stationnaires est adapté pour un fonctionnement suivant en particulier un deuxième point de fonctionnement, tandis que le turbocompresseur (2) est adapté et monté selon un procédé conformément à l'une quelconque des revendications 1 à 4.

6. Procédé selon la revendication 5, **caractérisé en ce que** l'agencement des aubes fixes (16) est choisi en fonction d'au moins un paramètre de fonctionnement du système de moteurs stationnaires sur le site d'installation, où, en particulier, un taux de compression du compresseur (6) est déterminé en fonction de conditions d'environnement, en particulier en fonction de la pression de l'air, sur le site d'installation du système de moteurs stationnaires.

7. Turbocompresseur destiné à l'utilisation dans un système de moteurs stationnaires, lequel turbocompresseur présente une turbine (4) comprenant une roue de turbine (8) et un carter de turbine (10), et présente un compresseur (6), ledit turbocompresseur étant **caractérisé en ce que** des aubes fixes (16) modernisées et en particulier définies comme étant immobiles sont introduites dans le carter de turbine (10) - usiné par la suite - d'un turbocompresseur (2) au demeurant opérationnel et conçu pour l'utilisation dans un système de moteurs stationnaires conçu pour un premier point de fonctionnement, afin d'adapter le turbocompresseur (2) pour un fonctionnement suivant un deuxième point fonctionnement, où les aubes fixes (16) sont disposées dans le turbocompresseur (2), dans une zone située en amont
r de la roue (8) de la turbine dans la direction d'écoulement, où une aube fixe (16) est fixée sur un élément support respectif (14) et forme de façon conjointe, avec cet élément support, une couronne directrice (12), où les aubes fixes (16) sont étendues suivant une direction parallèle à un axe central longitudinal (15) du turbocompresseur (2) et fixées sur l'élément support (14), et l'étendue de l'élément support (14), suivant une direction parallèle à l'axe central longitudinal (15) du turbocompresseur (2), est au moins aussi grande que l'étendue des aubes fixes (16) suivant une direction parallèle à l'axe central longitudinal (15) du turbocompresseur (2).

8. Turbocompresseur selon la revendication 7, **caractérisé en ce que** le rapport du diamètre de la couronne directrice (12), relativement à la largeur de la couronne directrice (12), est inférieur à trois.

9. Turbocompresseur selon la revendication 7, **caractérisé en ce qu'**une aube fixe (16) fixée sur un élément support respectif (14) est conçue en formant avec celui-ci une pièce monobloc.

10. Turbocompresseur selon l'une des revendications 7 à 8, **caractérisé en ce que** les aubes fixes (16) et l'élément support (14) peuvent être séparés les uns des autres, et une seule aube fixe (16) présente au moins un moulage (28), et le carter (10) de la turbine présente un évidement (26) logeant au moins un moulage (28) de l'aube fixe (16).

11. Turbocompresseur selon l'une quelconque des revendications 7 à 10, **caractérisé en ce que** l'élément support (14) est configuré comme un anneau.

12. Turbocompresseur selon l'une quelconque des revendications 7 à 11, **caractérisé en ce que** l'élément support (14) présente, à l'état monté, un épaulement (18) éloigné, dans la direction radiale, de l'axe central longitudinal (15) du turbocompresseur (2) et formant une surface de contact (20), où en particulier le carter (10) de la turbine présente une surface de contact de carter (22) correspondant à la surface de contact (20) de l'élément support (14), où en particulier l'élément support (14) présente plusieurs épaulements (18) formant des surfaces de contact (20).

13. Turbocompresseur selon l'une quelconque des revendications 7 à 12, **caractérisé en ce que** l'élément support (14) présente une bride (24) dotée de perçages, ladite bride servant à la fixation de l'élément support (14) sur le carter (10) de la turbine.

14. Turbocompresseur selon l'une quelconque des revendications 7 à 13, fabriqué selon un procédé conformément à l'une quelconque des revendications 1 à 4.

15. Système de moteurs stationnaires, en particulier d'une centrale thermique en montage-bloc, ledit système comprenant au moins un moteur et au moins un turbocompresseur (2), **caractérisé en ce que** le turbocompresseur (2) est conçu selon l'une quelconque des revendications 7 à 14.

16. Système de moteurs stationnaires selon la revendication 15, fabriqué selon un procédé conformément à l'une des revendications 5 ou 6.
